# EUROPÄISCHE PATENTSCHRIFT

(11) **EP 0 024 013 B1**
(45) Veröffentlichungstag und Bekanntmachung des Hinweises auf die Patenterteilung: **17.10.1984**
(21) Anmeldenummer: 80104510.5
(22) Anmeldetag: 30.07.1980
(51) Int. Cl.: A47B 47/00

(54) **Stapelbares Regal**
Stackable shelving
Rayonnage superposable

(30) Priorität: 10.08.1979 DE 2932550
(43) Veröffentlichungstag der Anmeldung: 18.02.1981
(73) Patentinhaber: Garreis GmbH, D-8941 Wolfertschwenden (DE)
(72) Erfinder: Mühl, Paul, D-8000 München 81 (DE)
(74) Vertreter: Baumann, Eduard, Dipl.-Phys.

## Beschreibung

Die Erfindung bezieht sich auf stapelbares Regal nach dem Oberbegriff des Anspruches 1. Stapelbare Regale werden in großem Umfang in Kaufhäusern, beim Großhandel und in Lagerhallen zur Aufbewahrung von Waren eingesetzt. Sie werden durch den Anwender, beispielsweise durch Kaufhäuser, an Ort und Stelle zusammengesetzt.

Aus der DE-C-24 29 122 ist ein stapelbares Regal der angegebenen Art bekannt. Bei diesem bestehen die Regaleinsätze sowie die Stützsäulen aus steifer faltbarer Pappe. Die an Biegekanten um 90 Grad nach oben aufgebogenen Ränder der Regaleinsätze werden durch Überstülpen der entsprechend gefalteten Stützsäulen in Form von Abstandsstützen zusammengehalten.

Ein derartiges Regal ist zwar billig in der Herstellung, für eine Reihe von Arwendungsfällen jedoch nicht stabil genug. Beim Zusammensetzen hat das im allgemeinen nicht fachkundige Personal größere Probleme. Das Einfüllen dieses stapelbaren Regals mit Ware kann erst nach dem Zusammenbau erfolgen. Die Regaleinsätze selbst sind nicht unabhängig vom stapelbaren Regal einsatzfähig, da die aufgebogenen Ränder ausschließlich durch die Stützsäulen in ihrer Lage gehalten werden.

Es sind ferner stapelbare Regale aus Kunststoff bekannt. Ein derartiges im Handel befindliches Regal besteht beispielsweise aus einer quadratischen stabilen Kunststoffwanne mit vier kreisrunden zylinderförmigen Aussparungen an den Ecken. In diesen Ecken werden bündig und mit Hilfe eines Hammers Kunststoffrohre eingepaßt, um mehrere Regale übereinander zu stapeln.

Der verwendete Kunststoff ist sehr teuer. Das Regal hat keinen sogenannten Zweitnutzen, d. h. es ist nicht möglich, beispielsweise die Regaleinsätze vor dem Versand, für den Transport der Ware nach Hause, für die Aufbewahrung der gekauften Ware oder auch anderen Waren zuhause zu verwenden. Die Montage ist sehr mühsam und erfordert einen Hammer ; dabei können auch Teile zerspringen, falls die Toleranzgrenzen nicht exakt eingehalten sind. Eine Demontage ist nur mit Gewaltanwendung möglich. Soll eine andere Regalgröße erstellt werden, so ist dies oft nur mit teuren Werkzeugen möglich.

Ein weiteres bekanntes Regal mit rundem Regaleinsatz besteht ebenfalls ganz aus Kunststoff. Dabei sind die Regaleinsätze mit I-förmigen Säulen verbunden. Die Verbindung erfolgt über Verbindungsstücke und Verriegelungsvorsprünge. Dieses Regal ist noch aufwendiger in der Herstellung und weist die gleichen Nachteile wie das vorher beschriebene stapelbare Regal auf.

Diese Regale weisen ferner die mit der Verwendung von Kunststoff verbundenen Nachteile auf. Sie sind verhältnismäßig teuer und dann, wenn sie unbrauchbar werden, ist ihre Beseitigung aufwendig.

Der Erfindung liegt die Aufgabe zugrunde, ein stapelbares Regal der eingangs beschriebenen Art so auszubilden, daß es unter Erhalt einfacher und billiger Herstellung und Handhabung vielseitiger einsetzbar und stabiler ist als das bekannte.

Die Aufgabe wird erfindungsgemäß durch die Merkmale des Kennzeichens des Anspruches 1 gelöst.

Ausgestaltungen der Erfindung sind in den Unteransprüchen dargestellt.

Die Kupplungsteile können mit den Zwischensäulen einstückig ausgebildet werden. Vorzugsweise sind es jedoch einzelne Teile. Auf diese Weise können sehr einfach herstellbare Rohre aus festem Kunststoff als Zwischensäulen verwendet werden. Durch die Verwendung unterschiedlicher Kupplungsstücke als Kupplungsteile ist eine Anpassung an verschiedene Einsatzbedingungen möglich.

Der Regaleinsatz soll unabhängig vom fertigen gestapelten Regal gefüllt, versandt und transportiert werden können. Es soll darüberhinaus einen Zweitnutzen haben, d. h. beispielsweise mit der Ware verkauft werden und für Privatzwecke zu Hause weiterverwendet werden.

Nach einer bevorzugten Ausführungsform der Erfindung sind die Eckkanten an den Innenseiten mit Verstärkungen versehen, die mit Vorsprüngen an den Enden von Halteteilen der Stützsäulen bzw. von Verbindungsstücken (im Falle von mehrteiligen Stützsäulen) derart zusammenwirken, daß zwischen den Regaleinsätzen und den Stützsäulen bzw. Verbindungsstücken eine feste, jedoch leicht lösbare Verbindung besteht.

Zweckmäßigerweise weisen die unteren Enden der Stützsäulen Halteteile mit zwei zu den Eckkanten zweier aufeinandergrenzender aufgebogener Ränder parallele Halteteile mit im wesentlichen U-förmigem Querschnitt auf. Das U-förmige Teil kann somit über die benachbarten Ränder der Regaleinsätze geschoben werden. Die Innenwände dieser Halteteile können dabei durch die Aussparungen im Boden der Regaleinsätze hindurchtreten. Die Halteteile weisen Bodenplatten auf, welche den U-förmigen Querschnitt und zweckmäßigerweise auch die Verbindung zwischen diesen beiden Querschnitten umfassen. Bildet man die Verbindung zwischen den Verbindungsstücken und den Rändern relativ lose aus, so sind diese Bodenplatten notwendig, damit der Regaleinsatz in seiner Stellung festgehalten wird.

Die Stützsäulen können am einfachsten einstückig ausgebildet werden, wobei sie am unteren Ende ein Eckteil mit Halteteilen und am oberen Ende ein Steckteil für das Halteteil der darüberliegenden Stützsäule aufweisen.

Die Außenkanten der Stützsäulen bzw. der Verbindungsstücke können so ausgebildet sein, daß sie der äußeren Form der Ränder der Regaleinsätze folgen. Beispielsweise. können sie rechtwinkelige Form aufweisen. Die Stützsäulen können jedoch beispielsweise auch einen kreisrunden Querschnitt mit einer kreisrunden Öffnung an den Ecken aufweisen.

Vorzugsweise ist die Stützsäule 3-teilig ausgebildet und besteht aus einer Zwischensäule, einem Kupplungsstück und einem Eckteil mit Halteteilen. Die Spitzen des Kupplungsstückes können vorzugsweise leicht konisch verlaufen. Auf diese Weise ist es möglich, sie leicht in die Zwischensäulen einzufügen. Drückt man stärker darauf, so entsteht dennoch eine stabile und feste Verbindung, weil dann der zylindrische hintere Teil des Kupplungsstückes mit der Innenwand der Zwischensäule in Berührung kommt. Zur noch stabileren Befestigung von Kupplungsteil und Zwischensäule kann das Kupplungsstück Längsrippen aufweisen.

Das Kupplungsstück besteht somit aus zwei zylinderförmigen Enden mit einem Zwischenstück größeren Durchmessers, der als Anschlag für die zu beiden Seiten angefügten Zwischenstücke dient. Durch den konischen Verlauf der Spitzen der Kupplungsstücke sowie durch die Verwendung von Längsrippen kann eine leichte Montage und dennoch ein fester Halt erzielt werden. Die Stücke lassen sich auch wieder leicht demontieren, etwa um eine neue Anordnung zu treffen, oder um die Regale auszutauschen, die Ware mit den Regalen zu verkaufen oder leere Regale aufzubewaren. Nimmt man nämlich die Eckleile von den Regeleinsätzen weg, so können diese zu flachen Pappstücken auseinandergeklappt werden. Dadurch entsteht ein extrem geringer Volumenbedarf für die Lagerung von nicht benötigten Regaleinsätzen. Die Eckteile können unabhängig davon aufbewahrt werden. Selbstverständlich wirkt sich dieser Vorteil in der Lagerung nicht nur beim Demontieren aus, sondern bereits bei der Lagerung der fertigen Regale in der Firma, beim Versenden und beim Lagern der noch nicht benötigten Regale im Kaufhaus etc.

Das Kupplungsstück kann zweckmäßigerweise auch als Fußteil verwendet werden, wobei eine Bodenhülse oder eine Rolle in die Zwischensäule einsteckbar ist. Bei Bedarf kann eine verkürzte Zwischensäule verwendet werden.

Als Material für den Regaleinsatz eignet sich insbesondere steife, handelsübliche Pappe, beispielsweise die im Handel unter der Bezeichnung Chromoduplex-Pappe, beidseitig weiß gedeckt im Handel eingeführte Pappe. Diese Pappe kann mit dünnem Papier beklebt, kaschiert oder gestrichen werden. Sie läßt sich bereits in diesem Stadium, also vor der Herstellung von Regaleinsätzen, mit beliebigen Aufdrucken versehen, insbesondere mit Werbeaufdrucken, oder mit verschiedenen Verzierungen, die zur verkauften Ware, zur jeweiligen Jahreszeit oder zur Form des Regaleinsatzes passen.

Im übrigen kann auch durch die Form der Randbildung, beispielsweise durch beliebige Faltungen oder Wellungen des aufgebogenen Randes, ein besonderer Effekt erzielt werden. Das Herstellen eines Regaleinsatzes aus Pappe erfolgt zweckmäßigerweise durch Ausstanzen aus einem großen flachen Pappkarton, einem darauffolgenden Einritzen an den Biegelinien und einem Aufbiegen an denselben.

Die weiter oben erwähnte Verstärkung an den Innenseiten der Eckkanten kann zweckmäßigerweise ebenfalls durch Einritzen der noch flachen Pappe des Regaleinsatzes und Umbiegen an den Biegelinien um 180° erfolgen, gefolgt von dem Verkleben mit den Innenseiten der Eckkanten. Auf diese Weise kann aus ein und demselben Material in äußerst einfacher Weise auch die Verstärkung hergestellt werden, die zumindest bei Regaleinsätzen mit rechtwinkeligen oder spitzwinkeligen Kanten sehr zweckmä- βig ist.

Als Material für die Stützsäule, für die Zwischensäule und für die Kupplungsstücke sowie die Eckteile kann vorteilhafterweise ein Thermoplast verwendet werden, vorzugsweise schlagfestes Polystyrol.

Die Zwischensäule kann zweckmäßigerweise auch aus zylinderförmigem gewickeltem Papprohr bestehen. Das hat den Vorteil, daß es sehr preiswert ist. Selbstverständlich kann auch das Eckteil und/oder die Zwischensäule aus Pappe bzw. Papprohr bestehen.

Regaleinsätze gemäß der Erfindung können beliebige Form haben, beispielsweise rund, achteckig, sechseckig usw. sein. Als besonders zweckmäßig hat sich diese Konstruktion jedoch für viereckige, insbesondere quadratische Regaleinsätze bewährt.

Ausführungsbeispiele der Erfindung sind in der Zeichnung dargestellt.

Es zeigt :
Figur 1 eine Draufsicht auf ein Stück ebener Pappe als Ausgangsmaterial für einen Regaleinsatz,
Figur 2 eine einstückig ausgebildete Stützsäule,
Figur 3 einen Schnitt längs der Linie 3-3 von Fig. 2,
Figur 4 ein Detail der Eckausbildung von Fig. 1,
Figur 5 ein Eckteil entsprechend einem anderen Ausführungsbeispiel der Erfindung,
Figur 6 eine Anordnung von Zwischensäule, Kuppplungsstück und Fußteil gemäß einem weiteren Ausführungsbeispiel,
Figur 7 in schematischer Darstellung die Anordnung von zwei übereinander angeordneten Regaleinsätzen mit Zwischensäulen,
Figur 8 eine Zwischensäule mit einstückig damit ausgebildeten Kupplungsstücken,
Figur 9 ein Beispiel eines aufgestellten Regales.

In Fig. 1 ist die Ausgangs-Pappe in ebener, quadratischer Form dargestellt. Dabei sind die Eckstücke 2 noch enthalten. Zweckmäßigerweise werden die sichtbaren äußeren Kanten, die Eckstücke 2 und die Aussparungen 27 für die Innenwände von Halteteilen 13 der Eckteile 5 (Fig.3) bzw. 23 (Fig. 5) in einem einzigen Stanzvorgang hergestellt. In Fig. 1 sind weiterhin Biegelinien 3 dargestellt, um welche Ränder 8 um 90° nach oben gebogen werden können. Weiterhin sind Biegelinien 25 dargestellt, um welche Verstärkungen 9 um 180° gedreht und mit der Innenseite der Ränder 8 verklebt werden. Zwei aneinander angrenzende Eckkanten der Ränder 8 sind mit 6 und 7 bezeichnet. Um ein Umbiegen um die genannten Biegelinien 3 und 25 zu ermöglichen, wird die Außenseite zweckmäßigerweise eingeritzt, mit einer Rille versehen oder in anderer geeigneter Weise bearbeitet.

Fig. 2 zeigt eine einstückig ausgebildete Stützsäule 20 mit einem oberen Einsteckteil 26 und unteren Enden 4, welche über zwei aneinander angrenzende Eckkanten 6 und 7 zweier entsprechender Ränder 8 aufsteckbar sind.

Fig. 3 zeigt Einzelheiten des unteren Endes 4 der Stützsäulen 20 nach einem bestimmten Ausführungsbeispiel der Erfindung. Danach ist in der Mitte dieses Endes der Querschnitt der Stützsäule 20 erkennbar, der mit dem oberen Ende 26 der Stützsäule 20 übereinstimmt, wie er in der Vorderansicht von Fig. 2 zu erkennen ist. In Fig. 3 sind die Innenschenkel des Eckteiles 5 mit 18 bezeichnet. An den Enden dieser Innenschenkel 18 sind im Einsatz nach außen gerichtete Vorsprünge 10 erkennbar. Diese Vorsprünge 10 wirken im Betriebszustand mit den oben angeführten Verstärkungen 9 des Regaleinsatzes zusammen, um eine stabile, jedoch leicht lösbare Verbindung zu bilden. Ein derartiges Zusammenwirken zwischen Verstärkung 9 und Vorsprüngen 10 (bzw. Vorsprüngen 11 in Fig.5) ist immer dann erforderlich, wenn auf einen festen Paßsitz oder eine Erhebung zwischen Eckteil 5 bzw. 23 und den zugeordneten Eckkanten 6, 7 der Ränder 8 verzichtet werden soll.

Eine lose Verbindung setzt weiterhin das Vorsehen von Bodenplatten 14 und 15, welche vorzugsweise aus einer einzigen gemeinsamen Platte bestehen (im Ausführungsbeispiel von Fig. 5 Bodenplatten 16 und 17) voraus. Diese Bodenplatten halten nämlich die Regaleinsätze in ihrer Stellung fest. Aus der Fig. 3 ist weiterhin erkennbar, daß die den Innenschenkeln 18 gegenüberliegenden äußeren Schenkel 18' nicht so lang sind wie diese. Dies hilft Material sparen und erleichtert etwas die Handhabung der Eckteile. In Fig. 4 sind Einzelheiten der Ecken von Fig. 1 in vergrößertem Maßstab dargestellt. Dabei sind die Ränder 8, die Eckkanten 6 und 7 dieser Ränder 8 und die Verstärkungen 9 zu erkennen. Auch die bevorzugte Form der Aussparung 27 für die Innenschenkel 18 bzw. 19 der Eckteile 5 bzw. 23 mit Halteteilen 13 sind erkennbar. Um die Biegelinien 25 werden die Verstärkungen 9 um 180° aufgebogen. Die Pfeile sollen dieses Biegen veranschaulichen. Für die Ränder 8 sind Biegelinien 3 eingezeichnet.

Fig. 5 zeigt ein anderes Ausführungsbeispiel für die Enden einer Haltesäule. Dabei kann es sich entweder um das Ende einer einstückigen Stützsäule handeln. Vorzugsweise soll Fig. 5 jedoch ein selbständiges Eckteil 23 im Querschnitt darstellen, das mit Eckkanten 6 und 7 zweier benachbarter Ränder 8 in losem, entfernbarem Eingriff steht. Das Eckteil 23 weist an einer kreisförmigen Hülse befestigte und senkrecht zueinander stehende Halteteile 13 auf. Diese Halteteile 13 bestehen aus einem nicht vollständigen U-förmigem Schenkel mit einem kürzeren Außenschenkel 19' und einem Innenschenkel 19, der einen nach außen gerichteten Vorsprung 11 aufweist. Die U-förmigen Schenkel sind mit Bodenplatten 16 versehen. Vorzugsweise ist auch zwischen den beiden U-förmigen Schenkeln eine Bodenplatte 17 vorgesehen, die zweckmäßigerweise mit den genannten Bodenplatten 16 einstückig ausgebildet ist.

In einer anderen Ausführungsform kann die Verstärkung 9 auch die Form einer Scheibe aufweisen, beispielsweise aus Kunststoff, von deren Außenseite Vorsprünge irgendwelcher Art, beispielsweise Noppen, Rippen oder anderen Muster, in Richtung auf die Eckkanten 6 und 7 der Regaleinsätze herausragen. Diese Vorsprünge können mit entsprechenden Aussparungen oder Öffnungen an dem gegenüberliegenden Stück der Eckkanten 6 und 7 in Eingriff kommen. Unter Umständen sind auch keine Aussparungen an den Eckkanten 6 und 7 notwendig, der mechanische Kontakt kann in diesem Fall auch mechanisch durch Hineindrücken der Vorsprünge in die Eckkanten 6 und 7 hergestellt werde. Auf diese Weise ist eine einfache und sichere Verbindung zwischen Eckkanten 6 und 7 und Eckteil 23 möglich.

Fig. 6 zeigt den Aufbau einer dreiteiligen Stützsäule, und zwar für den Sonderfall des unteren Abschlusses des stapelbaren Regales mit einem Fußteil. Das in Fig. 5 ausführlich dargestellte Eckteil 5 ist in Fig. 6 nur andeutungsweise dargestellt. In dieses Eckteil 23 ist ein Kupplungsstück 22 eingeschoben, das in der Mitte einen breiteren Durchmesser aufweist, der als Anschlag für das Eckteil 23 sowie für eine Zwischensäule 21 dient. Zweckmäßigerweise sind die Spitzen 24 dieses Kupplungsstückes verjüngt. Auf diese Weise können die Kupplungsteile sehr bequem mit den Zwischensäulen 21 bzw. den Eckteilen 23 verbunden werden. In Fig. 6 weisen die Kupplungsstücke darüberhinaus Längsrippen 28 auf. Dies dient ebenfalls einem besseren Sitz bei leichter Montage. In das untere Ende einer verkürzten Zwischensäule 21' ist ein Fußteil in Form einer üblichen Rolle 25' eingeschoben. Auf diese Weise ist das stapelbare Regal auf bequeme Weise verschiebbar. Statt einer Rolle 25' können selbstverständlich auch andere Enden, wie eine Hülse darübergestülpt oder ein Gummistöpsel eingeschoben werden.

In Fig.8 ist eine Zwischensäule 31 mit kreisrundem Querschnitt dargestellt, an deren zwei Enden einstückig mit der Zwischensäule 31 ausgebildete Kupplungsstücke 32 vorgesehen sind. Diese Kupplungsstücke 32 weisen einen etwas geringeren Querschnitt als die Zwischensäule 31 auf, so daß sich beim Aufsetzen auf die Eckteile 5, 23 ein Anschlag ergibt.

In Fig. 9 sind im übrigen Fußteile dargestellt, die eine verkürzte Zwischensäule 21" verwenden, an deren unterem Ende Standteile 42 aus Kunststoff oder Gummi angeordnet sind.

Durch die Erfindung wird ein vorteilhaftes und vielseitig anwendbares stapelbares Regal zu erstaunlich niedrigen Kosten geschaffen.

## Patentansprüche

1. Stapelbares Regal mit Regaleinsätzen und Stützsäulen, wobei die Regaleinsätze (1) aus steifem Material bestehen und einen Boden (29) und entlang dessen Umfang um Biegelinien (3) um 90° aufgebogene Ränder (8) aufweisen und die Enden (4) der Stützsäulen (20) und die Eckbereichen der Regaleinsätze so ausgebildet sind, daß sie zusammensteckbar sind, dadurch gekennzeichnet, daß
a) jede Stützsäule (20) aus einer Zwischensäule (21, 31), an jedes Ende dieser Zwischensäule aufsteckbaren Kupplungsstücken (22, 32) und einem von unten auf den Regaleinsatz (1) aufsteckbaren Eckteil (5, 23) besteht, oder daß Stützsäule (20) mit unterem Eckteil (5) und oberem Steckteil (26) einstückig ausgebildet sind,
b) jedes Eckteil (5, 23) zwei Halteteile (13) mit je einer Bodenplatte (14 ; 16) und einem Innenschenkel (18, 19) sowie einem Außenschenkel (18', 19') aufweist, zwischen welche die Eckkanten (6, 7) zweier benachbarter Ränder (8) bis zur Auflage auf die Bodenplatte (14, 16) einschiebbar sind, und daß
c) von den Ecken des Bodens (29) der Regaleinsätze (1) ausgehende Aussparungen (27) in diesen vorgesehen sind, durch welche die Innenschenkel (18, 19) der Halteteile (13) passend hindurchgehen.

2. Regal nach Anspruch 1, dadurch gekennzeichnet, daß die Eckkanten (6, 7) der Ränder (8) innen angeordnete Verstärkungen (9) aufweisen, die mit Vorsprüngen (10, 11) an den freien Kanten der inneren Schenkel (18, 19) in Eingriff gelangen.

3. Regal nach Anspruch 1 oder 2, dadurch gekennzeichnet, daß jede Stützsäule als Fußteil eine auf ein Kupplungsstück (22) aufgesetzte Zwischensäule (21') mit einer Bodenhülse oder Rolle (25') aufweist.

4. Regal nach einem der Ansprüche 1 bis 3, dadurch gekennzeichnet, daß als Material für die Regaleinsätze (1) steife Pappe, vorzugsweise zwischen 1-4 mm dick, eingesetzt wird.

5. Regal nach Anspruch 4, dadurch gekennzeichnet, daß der Regaleinsatz (1) einschließlich der Anbringung von Seitenwänden durch Ausstanzen flacher Pappe, Einritzen an den Biegekanten und Aufbiegen an denselben um 90° bewerkstelligt wird, derart, daß die Enden (4) der Zwischensäulen (21) auf zwei aneinander angrenzende Eckkanten (6, 7) zum Festhalten der um die Biegelinien (3) aufgebogenen Ränder (8) der Regaleinsätze (1) aufsteckbar sind.

6. Regal nach einem der Ansprüche 1 bis 5, dadurch gekennzeichnet, daß das Kupplungsstück (22) und/oder die Zwischensäule (21, 21') und/oder das Eckteil (23) aus einem thermoplastischen Kunststoff, vorzugsweise schlagfestem Polystyrol, hergestellt ist.

7. Regal nach einem der Ansprüche 1 bis 6, dadurch gekennzeichnet, daß das Eckteil (23) und/oder die Zwischensäule (21, 21') aus Pappe bzw. Papprohr besteht.

8. Regal nach einem der Ansprüche 1 bis 7, dadurch gekennzeichnet, daß zwischen den inneren Schenkel (18, 19) der Halteteile Zwischenplatten (15, 17) vorgesehen sind.

9. Regal nach einem der Ansprüche 1 bis 8, dadurch gekennzeichnet, daß die schenkelförmigen Halteteile (13) im wesentlichen U-förmigen Querschnitt haben, wobei ein Schenkel an der Außenseite des Regaleinsatzes (1) angeordnet ist und die inneren Schenkel (18, 19) durch die Aussparungen (27) im Boden der Regaleinsätze (1) hindurchgehen.

10. Regal nach einem der Ansprüche 1 bis 9, dadurch gekennzeichnet, daß das Kupplungsstück (22, 32) aus einer Brücke besteht, von der sich symmetrisch je ein Kupplungsglied (24) in zwei entgegengesetzte Richtungen erstreckt.

11. Regal nach einem der Ansprüche 1 bis 10, dadurch gekennzeichnet, daß die Verstärkung (9) an den Innenseiten der Eckkanten (6, 7) die Form einer einsteckbaren Scheibe aufweist, an deren Seite (nicht dargestellte) Vorsprünge, Noppen, Rippen oder ähnliches in Richtung auf die Eckkanten (6, 7) vorstehen, welche mit (nicht dargestellten) Aussparungen der Eckkanten (6, 7) in Eingriff gelangen.

## Claims

1. A stackable rack comprising rack shelves and supporting posts, wherein the rack shelves (1) consist of a rigid material and include a bottom (29) and rims (8) turned up by 90° about bending lines (3) along the periphery of the bottom and the ends (4) of the supporting posts (20) as well as the corner portions of the rack shelves are so constructed as to be interfittable, characterized in that
a) each of the supporting posts (20) consists of an auxiliary post (21, 31), of coupling members (22, 32) adapted to be placed onto each end of each said auxiliary post, and of a corner member (5, 23) adapted to be placed from below onto the rack shelf (1), or that the supporting post (20) is integrally formed with the lower corner member (5) and the upper insert member (26),
b) each corner member (5, 23) includes two retaining elements (13) each having a bottom plate (14 ; 14, 16) and an inner leg (18, 19) as well as an outer leg (18', 19') between which the corner edges (6, 7) of two adjacent rims (8) may be inserted until they rest on the bottom plate (14, 16), and that
c) recesses (27) extending from the corners of the bottom (29) of the rack shelves (1) are formed therein through which recesses the inner legs (18, 19) of the retaining elements (13) extend in a snug fit.

2. A rack as claimed in claim 1, characterized in that the corner edges (6, 7) of the rims (8) are provided with inwardly disposed reinforcements (9) adapted for engagement with protrusions (10, 11) formed on the free edges of the inner legs (18, 19).

3. A rack as claimed in any of the claims 1 or 2, characterized in that each supporting post includes as a foot portion an auxiliary post (21') which is placed onto a coupling member (22) and comprises a bush or roller (25') for movement along the floor.

4. A rack as claimed in any of the claims 1 to 3, characterized in that the rack shelves (1) are made of rigid cardboard preferably having a thickness of between 1 and 4 mm.

5. A rack as claimed in claim 4, characterized in that the rack shelf (1) inclusive of the provision of sidewalls is prepared by punching-out flat cardboard, providing notching at the bending lines and turning the cardboard up thereat by 90° such that the ends (4) of the auxiliary posts (21) may be telescoped onto two relatively adjacent corner edges (6, 7) for retaining the rims (8) of the rack shelves (1) turned up about the bending lines (3).

6. A rack as claimed in any of the claims 1 to 5, characterized in that the coupling member (22) and/or the auxiliary post (21, 21') and/or the corner member (23) are made of a thermoplastic material, preferably of impact-resistant polystyrene.

7. A rack as claimed in any of the claims 1 to 6, characterized in that the corner member (23) and/or the auxiliary post (21, 21') are made of cardboard or tubular cardboard, respectively.

8. A rack as claimed in any of the claims 1 to 7, characterized in that intermediate plates (15, 17) are provided between the inner legs (18, 19) of the retaining elements.

9. A rack as claimed in any of the claims 1 to 8, characterized in that the leg-like retaining elements (13) have substantially U-shaped cross- section, one leg being disposed on the outside of the rack shelf (1) and the inner legs (18, 19) passing through the recesses (27) in the bottom of the rack shelves (1).

10. A rack as claimed in any of the claims 1 to 9, characterized in that the coupling member (22, 32) is formed of a bridge member from which a respective coupling piece (24) extends symmetrically in two opposite directions.

11. A rack as claimed in any of the claims 1 to 10, characterized in that the reinforcement (9) at the insides of the corner edges (6, 7) is formed as an insertable disk from the side of which projections, knobs, ribs or the like (not shown) protrude towards the corner edges (6, 7) for engagement in recesses (not shown) formed in the corner edges (6, 7).

## Revendications

1. Rayons superposables avec inserts de rayon et montants, les inserts de rayon (1) étant réalisés dans un matériau rigide et comprenant un fond (29) et des bords (8) obtenus en repliant le fond à 90° autour de lignes de pliage (3), les extrémités (4) des montants (20) et les angles des inserts de rayon (1) étant formés de façon à pouvoir être emboîtés les uns sur les autres, caractérisé en ce que
a) chaque montant (20) se compose d'un montant intermédiaire (21, 31) comprenant à chacune de ses extrémités des raccords (22, 32) et une pièce angulaire (5, 23) pouvant être emboîtée sur la partie inférieure de l'insert de rayon (1), ou bien en ce que le montant (20), la pièce angulaire inférieure (5) et le raccord supérieur ne forment qu'une seule pièce,
b) chaque pièce angulaire (5, 23) comprend deux pièces de retenue (13) comportant chacune une plaque de base (14, 16), une équerre intérieure (18, 19) et une équerre extérieure (18', 19') entre lesquelles les arêtes (6, 7) formées par deux bords (8) voisins peuvent être glissées jusqu'à reposer sur la plaque de base (14, 16), et en ce que
c) des évidements (27) sont prévus dans les angles du fond (29) des inserts de rayon (1) dont la forme est adaptée à celle des équerres intérieures (18, 19) de manière à ce que les équerres intérieures peuvent passer à travers ces évidements.

2. Rayonnage selon la revendication 1, caractérisé en ce que les arêtes angulaires (6, 7) des bords (8) sont munies de renforcements intérieurs (9) dont les saillies (10, 11) viennent s'emboîter dans les arêtes libres des équerres intérieures (18, 19).

3. Rayonnage selon la revendication 1 ou 2, caractérisé en ce que chaque montant est muni d'un pied constitué par un montant intermédiaire (21') emmanché sur le montant par l'intermédiaire d'un raccord (22) et se terminant par un support de sol ou une roulette.

4. Rayonnage selon l'une des revendications 1 à 3, caractérisé en ce que les inserts de rayon (1) sont réalisés en carton rigide ayant une épaisseur comprise de préférence entre 1 et 4 mm.

5. Rayonnage selon la revendication 4, caractérisé en ce que l'insert de rayon (1) y compris ses bords latéraux sont réalisés en découpant à la matrice du carton plat, en fendillant les arêtes de pliage et en y repliant les bords de telle sorte que les extrémités (4) des montants intermédiaires (21) peuvent être emboîtées dans deux arêtes angulaires voisines (6, 7) de manière à retenir les bords (8) des inserts de rayon (1) repliés autour des lignes de pliage (3).

6. Rayonnage selon l'une des revendications 1 à 5, caractérisé en ce que le raccord (22) et/ou le montant intermédiaire (21, 21') et/ou la pièce angulaire (23) sont réalisés en matière plastique thermoplastique, de préférence en Polystyrol résistant aux chocs.

7. Rayonnage selon l'une des revendications 1 à 6, caractérisé en ce que la pièce angulaire (23) et/ou le montant intermédiaire (21, 21') sont réalisés en carton ou en tube-carton.

8. Rayonnage selon l'une des revendications 1 à 7, caractérisé en ce que des plaques intermédiaires (15, 17) sont prévues entre les équerres intérieures (18, 19) des pièces de retenue.

9. Rayonnage selon l'une des revendications 1 à 8, caractérisé en ce que les pièces de retenue en forme d'équerre (13) ont une section en forme de U, l'une des équerres étant disposée contre la partie extérieure de l'insert de rayon (1), et les équerres intérieures (18, 19) passant à travers les évidements pratiqués dans le fond des inserts de rayon (1).

10. Rayonnage selon l'une des revendications 1 à 9, caractérisé en ce que le raccord (22, 32) est un pont servant de base à deux tiges-raccord symétriques de directions opposées.

11. Rayonnage selon l'une des revendications 1 à 10, caractérisé en ce que les renforcements disposés sur le côté intérieur des arêtes angulaires (6, 7) ont la forme d'un disque emboîtable sur les bords duquel sont disposés des saillies, nop- pes, nervures ou dispositions analogues^{*} dirigées ves les arêtes angulaires (6, 7) et venant s'emboîter dans des évidements^{*} pratiqués dans les arêtes angulaires (6, 7).
^{*} non représentés sur les figures.
